# EUROPÄISCHE PATENTSCHRIFT

(11) **EP 0 214 413 B1**
(45) Veröffentlichungstag und Bekanntmachung des Hinweises auf die Patenterteilung: **11.01.1989**
(21) Anmeldenummer: 86109852.3
(22) Anmeldetag: 17.07.1986
(51) Int. Cl.: B65D 85/10

(54) **Quaderförmige Verpackung für Zigaretten oder dergleichen und Verfahren zum Herstellen derselben**
Cuboid packing for cigarettes or similar articles and method for producing the same
Emballage en forme de parallélépipède pour cigarettes ou articles analogues et procédé pour fabriquer celui-ci

(30) Priorität: 14.08.1985 DE 3529119
(43) Veröffentlichungstag der Anmeldung: 18.03.1987
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 007 423
- EP-A- 0 134 550
- CH-A- 450 274
- DE-A- 2 420 110
- DE-U- 1 626 136
- FR-A- 788 229
- GB-A- 587 956

## Beschreibung

Die Erfindung betrifft eine quaderförmige Verpackung für Zigaretten oder dgl. mit einer eine Zigaretten-Gruppe umgebenden Innenumhüllung, insbesondere einem Stanniol-Zuschnitt, und mit einer Außenumhüllung aus Papier oder dünnem Karton, wobei die Innenumhüllung mindestens im Bereich schmaler Seitenwände sowie einer oberen Stirnwand Faltlappen (innere und äußere Seitenlappen sowie Stirnlappen) mit Teilüberdeckung und im Bereich einer Vorderwand stirnseitig eine abziehbare Öffnungslasche (Flap) aufweist, wobei die Seitenlappen durch Klebung im Bereich eines Überdeckungsstreifens zur Bildung eines dichten Verklebungsstreifens miteinander verbunden sind, ggf. unter Ausbildung einer Flossenfaltung. Weiterhin betrifft die Erfindung ein Verfahren zum Herstellen einer derartigen bzw. Verpackung bzw. Innenumhüllung.

Die auf dem Markt anzutreffenden Verpackungen für Zigaretten sind überwiegend so ausgebildet, daß eine Zigaretten-Gruppe durch einen Innenzuschnitt (Stanniol-Zuschnitt) eingehüllt ist, der im Bereich von Seitenwänden einander teilweise überdeckende Seitenlappen aufweist und dessen obere Stirnwand ebenfalls aus couvertartig gefalteten Stirnlappen mit Teilüberdeckung besteht. Die Vorderwand dieser Innenumhüllung ist mit einer abziehbaren Öffnungslasche (Flap) versehen. Diese ist entweder als gesonderter Zuschnitt (aus Stanniol) ausgebildet, der als Teil der Innenumhüllung mit dieser gefaltet ist. Vielfach ist aber die Öffnungslasche Teil der Innenumhüllung selbst und durch Stanzungen mit Restverbindungen von dieser abgeteilt. Solche Innenumhüllungen bzw. Stanniol-Blöcke sind bei Verpackungen des Typs Hinge-Lid sowie Weichbecher anzutreffen.

In der DE-U-1 626 136 wird eine ZigarettenWeichpackung aus Aluminium-, kaschierter Metallfolie oder dgl. beschrieben, bei der die schmalen Längsseiten gefaltet und ganz oder teilweise mit Klebstoff verbunden sind und bei der der leimfreie Einschlag am Kopfende der Packung durch eine Verschlußmarke und/oder Banderole gehalten wird. Hierbei handelt es sich jedoch um eine Weichpackung einfachen Aufbaus, deren Inhalt nach Öffnen der Packung nicht gegen Austrocknen und Aromaverluste geschützt ist.

Die EP 134 550 A2 betrifft eine aus einem Schachtelteil zur Aufnahme einer Zigaretten-Gruppe sowie einem über eine Gelenkachse angeschlossenen Klappdeckel bestehende Kappenschachtel. Ein in bezug auf die Feuchtigkeit- und Aromaerhaltung verbesserter Innenzuschnitt ist mit einer von Haus aus geschlossenen faltungsfreien Oberwandung versehen, in der eine sich bis zu einem Ende der Zigaretten erstreckende, einen Teilbereich von etwa einem Drittel der Fläche der Oberwandung umfassende Entnahmeöffnung vorgesehen ist. Diese wird durch eine Verschlußlasche abgedeckt, die mindestens an einem zur Anlenkstelle gegenüberliegenden Rand mit einem überdeckenden Randstreifen ausgebildet ist, der lose auf der Oberwandung aufliegt oder mit einer lösbaren Verbindung, z. B. einem Peel-seal-Streifen an die Oberwandung angeheftet sein kann. Die Seitenwände des Innenzuschnitts sind aus einander teilweise überdeckenden Längsseitenlappen gebildet. Auch diese Ausbildung kann den Inhalt (Zigaretten) nur unbefriedigend gegen das Austrocknen und die Aromaverluste sichern.

Schließlich beschreibt die EP 0 007 423 A1 eine gattungsgemäße Zigaretten-Packung mit einer Innenumhüllung 38, die konstruktiv besonders ausgebildet ist. Hierbei umschließt ein zuvor gebildeter Schlauch die Zigaretten derart, daß diese quer zur Schlauchrichtung angeordnet sind. Verschlußnähte, die ebenfalls quer zur Schlauchrichtung verlaufen, erstrecken sich dadurch in Richtung der Zigaretten und werden im Bereich der Seitenwände der Packung bzw. im Bereich entsprechender Seitenflächen der Innenumhüllung gebildet. Die Stirnfläche und die Bodenfläche der Innenumhüllung sind geschlossen und frei von Faltungen. Die genannten Verschlußnähte sind durch eine Naht bei Anlage der Innenseite der Folie aneinander verbunden und der dadurch gebildete Verschlußstreifen umgelegt (Flossenfaltung). Bei dieser Verpackung wird zwar ein Maximum an Dichtigkeit erzielt, jedoch wird dieses zu Lasten der konventionellen Gestaltung einer-Klappschachtel in bezug auf deren Innenumhüllung und eines geringen Materialaufwandes erkauft.

Der Erfindung liegt die Aufgabe zugrunde, eine Innenumhüllung aus Stanniol oder dgl. für Zigaretten-Gruppen oder dgl. vorzuschlagen, die in wirtschaftlicher Weise herstellbar ist und bei der eine maximale Isolierung des Packungsinhaltes gegen Aroma- und Feuchtigkeitsverluste gewährleistet ist, ohne daß durch die hermetisch dichte Innenumhüllung bei der Ingebrauchnahme der Packung Probleme auftauchen.

Zur Lösung dieser Aufgabe wird bei einer gattungsgemäßen Verpackung vorgeschlagen, daß die Seitenlappen bis auf einen der konstruktiven Höhe bzw. Länge der Öffnungslasche entsprechenden Abschnitt verklebt und die übrigen nicht verklebten Überdeckungsstreifen im Bereich der Öffnungslasche entsprechenden Abschnitt einschließlich der Stirnseitenlappen ohne Verbindung aneinanderliegen oder daß bei Verklebung über die gesamte Länge der Seitenlappen die Öffnungslasche durch einen neben dem Verklebungsstreifen sich erstreckenden Seitentrennschnitt (Perforation, Stanzung) abtrennbar ist und daß der jeweils gebildete Verklebungsstreifen ggf. mit dem anschließenden verklebungsfreien Abschnitt bis zur Anlage an der Seitenwand umgefaltet ist.

Das übliche Material für die Innenumhüllung, insbesondere Stanniol, ist von Haus aus verhältnismäßig aroma- und feuchtigkeitsdicht. Die Erfindung geht nun von der Erkenntnis aus, daß eine im Bereich der Seitenwände und ggf. der oberen Stirnwand hermetisch dichte Innenumhüllung durch entsprechende Verbindung der Faltlappen miteinander erhebliche Probleme beim Öffnen der Innenumhüllung zur Ingebrauchnahme der Verpackung auslöst. Aus diesem Grunde werden erfindungsgemäß die einander teilweise überdeckenden Seitenlappen lediglich außerhalb des Bereichs der Öffnungslasche dicht miteinander verbunden, insbesondere durch durchgehende streifenförmige Verklebung. Benachbart zu der Öffnungslasche, nämlich über die volle Höhe derselben, sind die Seitenlappen und auch die Stirnlappen nicht miteinander verbunden. Dadurch kann die Öffnungslasche (Flap) in gewohnter Weise störungsfrei abgezogen werden zur Bildung der Entnahmeöffnung für die Zigaretten. Andererseits ist der überwiegende Bereich der Innenumhüllung an den Seitenwänden dicht verschlossen, so daß insgesamt die während der Lagerung auftretenden Aroma- und Feuchtigkeitsverluste beträchtlich reduziert sind.

Die Seitenlappen können mindestens im Bereich der Verklebung miteinander in'die Stellung einer Flossenfaltung gebracht werden, so daß die Überdeckungsstreifen mit den Innenflächen aneinanderliegen und miteinander verbunden sind unter Bildung eines Verklebungsstreifens.

Die Öffnungslasche kann in herkömmlicher Weise ausgebildet sein. Alternativ ist die Öffnungslasche im Bereich der Seitenwände durch einen Seitentrennschnitt begrenzt, der schräg aufwärts zur Stirnwand verläuft. Dadurch wird eine Verlängerung des Verklebungsstreifens im Bereich der Seitenwände und eine weitere Verbesserung der Aroma- und Feuchtigkeitskonservierung erzielt.

Bei dem erfindungsgemäßen Verfahren zum Herstellen einer derartigen Innenumhüllung werden die Überdeckungsstreifen der Seitenlappen zunächst in eine Position gefaltet, in der die Innenseiten nach außen gekehrt sind. Nunmehr ist durch einfach gestaltete Werkzeuge ein Verbindungsmittel (Leim) auf die Seitenlappen bzw. Überdeckungsstreifen aufzutragen, z. B. durch seitlich neben einer Förderbahn für die Stanniol-Blöcke angeordnete, um vertikale Achsen rotierende Leimrollen. Danach werden die Überdeckungsstreifen gegeneinander gedrückt in eine Position quer zur Ebene der Seitenwände. Die nun miteinander verbundenen Überdeckungsstreifen werden sodann gegen die Seitenwände umgefaltet.

Die so ausgebildete Innenumhüllung ist mit dem vorstehenden Verfahren auf gängigen Verpackungsmaschinen wirtschaftlich herstellbar.

Ausführungsbeispiele der erfindungsgemäßen Verpackungen für Zigaretten werden nachfolgend anhand der Zeichnungen näher erläutert. Es zeigt :
Fig. 1 : eine Innenumhüllung einer Zigaretten-Gruppe in Vorderansicht (Zigaretten-Block),
Fig. 2 : eine Seitenansicht zu Fig. 1,
Fig. 3 : eine Draufsicht bzw. Stirnansicht zu Fig. 1.
Fig. 4 den Zigaretten-Block gem. Fig. 1 bei abgezogener Öffnungslasche in Vorderansicht,
Fig. 5 : eine Seitenansicht zu Fig. 4,
Fig. 6 : eine Draufsicht bzw. Stirnansicht zu Fig. 4,
Fig. 7 : einen ausgebreiteten Zuschnitt für eine Innenumhüllung gem. Fig. 1-6,
Fig. 8 : einen ausgebreiteten Zuschnitt für eine modifizierte Ausführung einer Innenumhüllung nach Fig. 1-6,
Fig. 9 : eine weitere Ausführungsform einer Innenumhüllung (Zigaretten-Block) in Seitenansicht,
Fig. 10: die Seitenansicht gem. Fig. 9 bei abgezogener Öffnungslasche,
Fig. 11 : einen ausgebreiteten Zuschnitt für eine Innenumhüllung gemäß Fig. 9 und 10,
Fig. 12 bis Fig. 16: verschiedene Phasen bei der Herstellung einer Innenumhüllung gem. Fig. 1-7.

Die gezeigten Ausführungsbeispiele beziehen sich auf Zigaretten-Verpackungen. Es wird jeweils nur eine Innenumhüllung 20 für eine Zigaretten-Gruppe 21 gezeigt. Das quaderförmige Gebilde - Zigaretten- bzw. Stanniol-Block 22 - findet Aufnahme in einer entsprechenden Außenumhüllung, insbesondere einer Klappschachtel (Hinge-Lid-Packung) oder einem (Weich-) Becher. Die Innenumhüllung besteht vorzugsweise aus Stanniol.

Die Zigaretten-Gruppe 21 ist durch die Innenumhüllung 20 so eingehüllt, daß eine Vorderwand 23, eine Rückwand 24, Bodenwand 25, Stirnwand 26 und langgestreckte Seitenwände 27 und 28 entstehen. Der Zuschnitt der Innenumhüllung 20 ist so gefaltet, daß Vorderwand 23, Rückwand 24 und Bodenwand 25 durchgehend geschlossen ausgebildet sind - bis auf eine noch zu beschreibende Öffnungslasche 29 im Bereich der Vorderwand 23. Die Stirnwand 26 wird durch couvertartig gefaltete Faltlappen gebildet, nämlich trapezförmige Längsstirnlappen 30 und 31. Diese sind mit Vorderwand 23 bzw. Rückwand 24 verbunden. Des weiteren besteht die Stirnwand 26 aus Stirnseitenlappen 32 und 33, jeweils an die Seitenwände 27 und 28 anschließend.

Auch diese sind aus einander teilweise überdeckenden Faltlappen gebildet, nämlich Seitenlappen 34 und 35.

Die Seitenlappen 34 und 35, die sich über die volle Länge der Seitenwände 27 und 28 er-" strecken, sind so bemessen, daß sie einander im Bereich eines Verklebungsstreifens 36 mit am Rand eines jeden Seitenlappens 34, 35 angeordneten Überdeckungsstreifens 37, 38 überdecken. Diese Überdeckungsstreifen 37, 38 sind in einem Teilbereich der Seitenwände 27, 28 fest und dicht miteinander verbunden, nämlich durch Klebung, Schweißung oder dergleichen.

Die Überdeckungsstreifen 37, 38 erstrecken sich auch im Bereich der Stirnseitenlappen 32, 33, da diese ursprünglich, nämlich vor dem Umfalten, Verlängerungen der Zuschnitteile für die Seitenwände 27, 28 bilden. Die feste Verbindung bzw. Verklebung der Überdeckungsstreifen 37, 38 erstreckt sich lediglich über einen der Bodenwand 25 zugekehrten Teilbereich. Ein oberer, der Stirnwand 26 zugekehrter Abschnitt 39 der Überdeckungsstreifen 37, 38 bleibt frei von Verklebungen. Hier liegen die Überdeckungsstreifen 37, 38 ohne Verbindung aneinander.

Die Länge dieses Abschnitts 39 im Bereich der Seitenwände 27, 28 entspricht etwa der konstruktiven Höhe bzw. Länge der Öffnungslasche 29. Diese ist bei den gezeigten Ausführungsbeispielen aus dem Zuschnitt der Innenumhüllung 20 gebildet, nämlich durch eine Querstanzung 40 (Trennschnitt) im Bereich der Vorderwand 23 mit Restverbindungen 41 sowie durch Anschlußschnitte 42 im Bereich der Seitenwände 27, 28 abgegrenzt. Die Anschlußschnitte 42 erstrecken sich lediglich im Bereich der der Vorderwand 23 zugekehrten Seitenlappen 35, ebenfalls mit Restverbindungen 41.

Der an dem Seitenlappen 35 verlaufende Überdeckungsstreifen 37 kann durch den entsprechend verlaufenden Anschlußschnitt 42 durchtrennt sein. Bei den gezeigten Ausführungsbeispielen endet jedoch der Anschlußschnitt 42 jeweils vor dem betreffenden Überdeckungsstreifen 37, so daß dieser durchgehend ausgebildet ist. Beim Öffnen der Packung bzw. der Innenumhüllung 20 durch Abziehen oder Abreißen der Öffnungslasche .29 werden demnach nicht nur die Restverbindungen 41 durchtrennt, sondern auch der Überdeckungsstreifen 37 in einem an den Anschiußschnitt 42 anschliessenden Bereich.

Bei dem Ausführungsbeispiel der Fig. 9 und 10 ist der Abschnitt 39, der nicht, dicht, nämlich durch Verkleben miteinander verbundenen Überdeckungsstreifen 37, 38 dadurch verkürzt, daß die Anschlußschnitte 42-im Bereich der Seitenwände 27, 28 bzw. im Bereich der Seitenlappen 35 von dem Ende der Querstanzung 40 ausgehend schräg nach oben in Richtung zur Stirnwand 26 verläuft (Fig. 9). Der Anschlußschnitt 42 endet hier mit geringem Abstand unterhalb der Stirnwand 26. Entsprechend wird beim Abziehen der Öffnungslasche 29 eine Schrägkante 43 im Bereich des Seitenlappens 35 gebildet.

Die Überdeckungsstreifen 37 und 38 der Seitenlappen 34, 35 sind im Bereich des Verklebungsstreifens 36 auf voller Länge ununterbrochen dicht miteinander verbunden. Als Verbindungsmittel kommen in der Verpackungsindustrie bekannte, geeignete Kleber in Betracht, die streifenförmig auf die Überdeckungsstreifen 37, 38 aufgetragen sind. Statt dessen ist auch ein Hotmelt-Streifen als Verbindungs- und Abdichtungsmittel geeignet.

Die Seitenlappen 34, 35 sind im vorliegenden Falle in besonderer Weise gefaltet, nämlich derart, daß die Überdeckungsstreifen 37, 38 mit ihren Innenseiten aneinander liegen und miteinander verklebt sind, bei üblichem Stanniol also mit den Papierseiten. Die Überdeckungsstreifen 37, 38 bilden somit in einer Zwischenfaltstellung (Fig. 14) eine sich in der Längsmitte der Seitenwände 27, 28 erstrekkende, quer zu dieser gerichtete Flosse. Durch Zusammendrücken werden die Überdeckungsstreifen 37, 38 im Bereich des Verklebungsstreifens fest und dicht miteinander verbunden. Aufgrund der besonderen Ausbildung dieser seitlichen Faltung erstreckt sich der Verklebungsstreifen bis in den Bereich eines als Übergang zwischen Bodenwand 25 und den Seitenwänden 27, 28 entstehenden Dreieckzwickels 44. Dieser ist zunächst während einer Zwischenstellung in Verlängerung der Seitenwände 27, 28 nach unten über die Bodenwand 25 hinaus gerichtet (strichpunktiert in Fig. 4 bzw. Fig. 14 und 15). Der durch Zusammendrücken der Überdeckungsstreifen 37, 38 gebildete Verklebungsstreifen 36 wird sodann um 90° gegen die Seitenwände 27, 28 umgelegt. Danach wird der Dreieckzwickel 44 um 180° umgefaltet, nämlich aufwärts ebenfalls gegen die Seitenwände 27, 28.

Der Verklebungsstreifen 36 wird, wie gezeigt, in Richtung zur Rückwand 24 umgefaltet, so daß die dem Seitenlappen 35 der Vorderwand 23 zugeordneten Überdeckungsstreifen 37 außen liegen. Dadurch ist das Abziehen der Öffnungslasche 29 beim Öffnen der Innenumhüllung 20 erleichtert. Unter Durchtrennen der Restverbindungen 41 und des Überdeckungsstreifens 37 wird dieser mit der Öffnungslasche 29 leicht abgezogen. Auch im Bereich der'Stirnwand 26 ist die Anordnung so getroffen, daß der mit der Öffnungslasche 29 verbundene Teil des Überdeckungsstreifens 37 oben liegt und zusammen mit dem an der Öffnungslasche 29 sitzenden Längsstirnlappen 30 abgezogen werden kann. Mit der Öffnungslasche 29 wird außer dem Längsstirnlappen 30 auch die mit diesem zusammenhängende Hälfte der Stirnseitenlappen 32 und 33 abgezogen, also von der Innenumhüllung 20.entfernt.

Wie beispielsweise aus Fig. 5, 6 und 10 ersichtlich, liegt dadurch annähernd der halbe Querschnitt der Zigaretten-Gruppe 21 im Bereich der Stirnwand 26 zur Entnahme von Zigaretten frei. Auch bei der Ausführungsform gemäß Fig. 9 und 10 ist der Zugang zu einer vorderseitigen Lage der Zigaretten frei.

Die Innenumhüllung 20 wird aus einstückigen, durchgehenden Zuschnitten gebildet, wie sie für das Ausführungsbeispiel gem. Fig. 1-6 in Fig. 7, für das Ausführungsbeispiel gem. Fig. 9 und 10 in Fig. 11 gezeigt sind. Die Zuschnitteile (vorderer) Längsstirnlappen 30, Vorderwand 23 mit Öffnungslasche 29 als Teil derselben, Bodenwand 25, Rückwand 24 und Längsstirnlappen 31 sind aufeinanderfolgend durch Faltlinien markiert. Seitlich schließen die Seitenlappen 35 im Bereich der Vorderwand 23 sowie 34 im Bereich der Rückwand 24 an. Teile der Stirnseitenlappen 32, 33 sind Fortsetzungen der Seitenlappen 34, 35 im Bereich der Längsstirnlappen 30 und 31.

An die Bodenwand 25 schließen seitlich Bodenecklappen 45 an, die bei dem Ausführungsbeispiel der Fig. 1-7 durch entsprechende Faltung die Dreieckzwickel 44 bilden. Bei dem Ausführungsbeispiel der Fig. 8 sind die Bodenecklappen 45. durch Trennschnitte 46 von den Seitenlappen 34, 35 abgeteilt. Die Bodenecklappen 45 werden bei dieser Ausführungsform nach oben gegen die Seitenbereiche der Zigaretten-Gruppe 21 gefaltet.

Bei der Herstellung der Innenumhüllung 20 aus einem der beschriebenen Zuschnitte wird gern. Fig. 12 die Zigaretten-Gruppe 21 durch die Ebene eines quer zur Bewegungsrichtung bereitgehaltenen Zuschnitts einer Innenumhüllung 20 hindurchgefördert unter Mitnahme derselben, so daß sich diese U-förmig - von der Bodenwand 25 ausgehend - um die Zigaretten-Gruppe 21 herumlegt. Sodann werden in einer Zwischenfaltstellung gem. Fig. 13 die Überdeckungsstreifen 37, 38 in entgegengesetzten Richtungen, also voneinander weg, gefaltet, so daß die Innenflächen nach außen gekehrt sind. Durch ein nicht dargestelltes Beleimungswerkzeug können die Innenseiten der Überdeckunsstreifen 37, 38 nunmehr längs des zu bildenden Verklebungsstreifens 36, also unter Aussparung des Abschnitts 39, mit Leim versehen werden. Die Überdeckungsstreifen 37, 38 werden nunmehr auf voller Länge der Innenumhüllung 20 zusammengedrückt unter Bildung des Verklebungsstreifens 36. Dieser wird sodann, wie beschrieben, gegen die Seitenwände 27, 28 umgelegt. Die Innenumhüllung 20 wird durch Umfalten der Dreieckzwickel 44 und durch Faltung der Stirnwand 26 in üblicher Weise komplettiert.

Die dargestellten Ausführungsbeispiele können auch dahingehend modifiziert werden, daß der Verklebungsstreifen 36 sich über die volle Länge der Innenumhüllung 20 erstreckt, gegebenenfalls einschließlich des Bereichs der Stirnseitenlappen 32, 33. Die Öffnungslasche 29 wird in diesem Falle durch eine am Rand des Verklebungsstreifens 36 entlanglaufende Stanzung bzw. Perforation markiert, so daß sie hier von dem an der Innenumhüllung 20 verbleibenden Verklebungsstreifen 36 abgetrennt werden kann.

## Patentansprüche

1. Quaderförmige Verpackung für Zigaretten oder dgl. mit einer eine Zigaretten-Gruppe (21) umgebenden Innenumhüllung (20), insbesondere einem Stanniol-Zuschnitt, und mit einer Außenumhüllung aus Papier oder dünnem Karton, wobei die Innenumhüllung (20) mindestens im Bereich schmaler Seitenwände (27, 28) sowie einer oberen Stirnwand (26) Faltlappen (30 bis 35) (innere und äußere Seitenlappen sowie Stirnlappen) mit Teilüberdeckung und im Bereich einer Vorderwand (23) stirnseitig eine abziehbare Öffnungslasche (29) (Flap) aufweist, wobei die Seitenlappen (34, 35) durch Klebung im Bereich eines Überdeckungsstreifens (37, 38) zur Bildung eines dichten Verklebungsstreifens (36) miteinander verbunden sind, ggf. unter Ausbildung einer Flossenfaltung, dadurch gekennzeichnet, daß die Seitenlappen (34, 35) bis auf einen der konstruktiven Höhe bzw. Länge der Öffnungslasche (29) entsprechenden Abschnitt (39) verklebt und die übrigen nicht verklebten Überdeckungsstreifen (37, 38) im Bereich der Öffnungslasche (29) entsprechenden Abschnitt (39) einschließlich der Stirnseitenlappen (32, 33) ohne Verbindung aneinanderliegen oder daß bei Verklebung über die gesamte Länge der Seitenlappen (34, 35) die Öffnungslasche (29) durch einen neben dem Verklebungsstreifen (36) sich erstreckenden Seitentrennschnitt (Perforation, Stanzung 40) abtrennbar ist und daß der jeweils gebildete Verklebungsstreifen (36) ggf. mit dem anschließenden verklebungsfreien Abschnitt (39) bis zur Anlage an der Seitenwand (27, 28) umgefaltet ist.

2. Verpackung nach Anspruch 1, dadurch gekennzeichnet, daß ein an eine Querstanzung (40) im Bereich der Vorderwand (23) zur Abgrenzung der Öffnungslasche (29) anschließender Anschlußschnitt im Bereich der Seitenwände (27, 28) bzw. der Seitenlappen (35) vor den Überdeckungsstreifen (37, 38) endet, so daß diese über die volle Länge der Innenumhüllung (20) durchgehen.

3. Verpackung nach Anspruch 1 oder 2, dadurch gekennzeichnet, daß der Anschlußschnitt (42) im Bereich des Seitenlappens (35) vom Ende der Querstanzung (40) ausgehend schräg nach oben in Richtung zur Stirnwand (26) gerichtet ist unter entsprechender Verlängerung des Verklebungsstreifens (36).

4. Verpackung nach Anspruch 1 sowie einem der mehreren der weiteren Ansprüche, dadurch gekennzeichnet, daß der in einer Zwischenfaltstellung Suer abstehende Verklebungsstreifen (36) einschließlich Abschnitt (39) zur Rückwand (24) hin umgefaltet ist, derart, daß der der Öffnungslasche (29) zugeordnete Überdeckungsstreifen (37) bzw. Teil desselben außen sich erstreckt.

5. Verfahrem zum Herstellen von Innenumhüllungen für Zigaretten-Gruppen oder dgl. zur Herstellung quaderförmiger Verpackungen, bei dem ein Zuschnitt zur Bildung der Innenumhüllung von einer Bodenwand ausgehend U-förmig um die Zigaretten-Gruppe (21) herumgefaltet und sodann im Bereich von Seitenwänden und Stirnwand fertiggefaltet wird, dadurch gekennzeichnet, daß Überdeckungsstreifen (37, 38) von Seitenlappen (34, 35) zur Bildung der Seitenwände (27, 28) in eine Zwischenfaltstellung mit nach außen gerichteten Innenflächen der Überdeckungsstreifen (37, 38) faltbar sind und daß nach dem Auftragen von Leim oder dgl. auf die nach außen gerichteten Innenseiten der Überdeckungsstreifen (37, 38) im Bereich eines herzustellenden Verklebungsstreifens (36) die Überdeckungsstreifen (37, 38) auf voller Länge zusammengedrückt und danach zur Rückwand (24) bis zur Anlage an den Seitenwänden (27, 28) umgefaltet werden.

## Claims

1. Cuboid pack for cigarettes or the like, with an inner wrapping (20), especially a tin-foil blank, surrounding a cigarette group (21) and with an outer wrapping made of paper or thin cardboard. the inner wrapping (20) having, at least in the region of narrow side walls (27, 28) and an upper end wall (26), folding tabs (30 to 35) (inner and outer side tabs and end tabs) with partial overlapping and, in the region of a front wall (23), a pull- off opening flap (29) on the end face, the side tabs (34, 35) being connected to one another by means of adhesive bonding in the region of an overlapping strip (37, 38), to form a sealed bonding strip (36), if appropriate with a fin-type fold being made, characterized in that the side tabs (34, 35) are adhesively bonded together, with the exception of aportion (39) corresponding to the constructive height or length of the opening flap (29), and the remaining bond-free overlapping strips (37, 38) in the region of the opening flap (29) corresponding portion (39) (sic), including the end tabs (32, 33), rest against one another without being connected, or in that, when there is adhesive bonding over the entire length of the side tabs (34, 35), the opening flap (29) can be severed by means of a transverse severing cut (perforation, punch 40) extending next to the bonding strip (36), and in that the particular bonding strip (36) formed, if appropriate together with the adjoining bond-free portion (39), is folded round until it comes up against the side wall (27, 28).

2. Pack according to Claim 1, characterized in that a connecting cut adjoining a transverse punch (40) in the region of the front wall (23) for delimiting the opening flap (29) terminates in the region of the side walls (27, 28) or side tabs (35) in front of the overlapping strips (37, 38), so that these are continuous over the entire length of the inner wrapping (20).

3. Pack according to Claim 1 or 2, characterized in that the connecting cut (42) in the region of the side tab (33), starting from the end of the transverse punch (40), is directed obliquely upwards in the direction of the end wall (26), with the bonding strip (36) being extended correspondingly.

4. Pack according to Claim 1 and one or more of the further claims, characterized in that the bonding strip (36) projecting transversely in an intermediate folding position, including portion (39), is folded round towards the rear wall (24), in such a way that the overlapping strip (37) or part thereof, assigned to the opening flap (29), extends on the outside.

5. Process for making inner wrappings for cigarette groups or the like to produce cuboid packs, in which a blank for forming the inner wrapping is folded around the cigarette group (21) in the form of a U, starting from a bottom wall, and is then ready-folded in the region of side walls and an end wall, characterized in that overlapping strips (37, 38) of side tabs (34, 35) for forming the side walls (27, 28) can be folded into an intermediate folding position with outward-directed inner faces of the overlapping strips (37, 38), and in that, after glue or the like has been coated onto the outward-directed inner faces of the overlapping strips (37, 38) in the region of a bonding strip (36) to be formed, the overlapping strips (37, 38) are pressed together over their entire length and then folded round towards the rear wall (24) until they come up against the side walls (27, 28).

## Revendications

1. Emballage parallélépipédique pour cigarettes ou analogues, comportant une enveloppe intérieure (20), en particulier un morceau de feuille d'étain, entourant un groupe de cigarettes (21) et une enveloppe extérieure en papier ou carton mince l'enveloppe intérieure (20) possédant, au moins dans la zone des petites parois latérales (27, 28) ainsi que d'une paroi de bout supérieure (26), des languettes de pliage (30 à 35) (languettes latérales intérieures et extérieures et languettes de bout) à recouvrement partiel et, dans la zone d'une paroi avant (23) de front, une patte d'ouverture (29) (flap) arrachable, les languettes latérales (34, 35) étant reliées entre elles, éventuellement en formant un pliage en aileron par collage dans la zone d'une bande de recouvrement (37, 38) pour former une bande de collage dense (36) caractérisé par le fait que les languettes latérales (34, 35), s'appliquent l'une contre l'autre, encollées, jusqu'à la section (39) correspondant à la hauteur ou longueur constituée de la patte d'ouverture (29), et les parties restantes, non encollées, des bandes de recouvrement (37, 38) dans la zone de section (39) correspondant à la patte d'ouverture (29) y compris les languettes de bout (32, 33) reposent l'une contre l'autre sans liaison ou que, dans le cas d'emballage sur toute la longueur des languettes (34, 35), la patte d'ouverture (29) est séparable par un trait de coupe latéral (perforation, poinçonnage 40) s'étendant à côté de la bande de collage (36) et que chaque bande de collage formée (36), éventuellement avec la section (39) adjacente non encollée est repliée jusqu'à s'appliquer sur la paroi latérale (27, 28).

2. Emballage selon la revendication 1, caractérisé par le fait qu'une perforation transversale (40) dans la zone de la paroi avant (23) pour délimiter la ligne de séparation de la patte d'ouverture (29) se termine devant les bandes de recouvrement (37, 38) dans la zone des parois latérales (27, 28) et des languettes latérales (35) de sorte que ces bandes de recouvrement traversent toute la longueur de l'enveloppe intérieure (20).

3. Emballage selon la revendication 1 ou 2, caractérisé par le fait que la ligne de séparation (42) dans la zone de la languette latérale (35) est dirigée vers le haut en direction de la paroi de bout (26), en étant inclinée depuis l'extrémité de la perforation transversale (40) avec allongement correspondant de la bande de collage (36).

4. Emballage selon la revendication 1 ou l'une des revendications précédentes, caractérisé par le fait que la bande de collage (36), y compris la section (39), s'écartant transversalement en une position de pliage intermédiaire est repliée vers la paroi arrière (24) de manière que la bande de recouvrement (37) ou une partie de celle-ci associée à la patte d'ouverture (29) s'étende vers l'extérieur.

5. Procédé de fabrication d'enveloppes intérieures pour groupes de cigarettes ou analogues, en vue de la fabrication d'emballages parallélépipédiques, selon lequel, autour du groupe de cigarettes (21), on plie en forme de U, partant d'une paroi de fond, un flan destiné à former l'enveloppe intérieure, puis on achève le pliage dans la zone des parois latérales et de la paroi de bout, caractérisé par le fait que des bandes de recouvrement (37, 38) sont pliables en une position de pliage intermédiaire avec des surfaces intérieures des bandes de recouvrement (37 38) dirigées vers l'extérieur, pour former les parois latérales (27, 28) et que, après application de colle, ou analogue, sur les faces intérieures des bandes de recouvrement (37, 38), dirigées vers l'extérieur les bandes de recouvrement (37, 38) sont pressées l'une contre l'autre sur toute leur longueur, dans la zone d'une bande de collage (36) à obtenir puis sont repliées vers la paroi arrière (24) jusqu'à application contre les parois latérales (27, 28).
